# FASCICULE DE BREVET EUROPEEN

(11) **EP 0 172 948 B1**
(45) Date de publication et mention de la délivrance du brevet: **26.10.1988**
(21) Numéro de dépôt: 84201260.1
(22) Date de dépôt: 31.08.1984
(51) Int. Cl.: D04B 15/00

(54) **Machine à tricoter rectiligne**
Flachstrickmaschine
Flat bed knitting machine

(43) Date de publication de la demande: 05.03.1986
(73) Titulaire: ATELIER DE CONSTRUCTION STEIGER S.A., CH-1891 Vionnaz (CH)
(72) Inventeur: Morard, Michel, CH-1896 - Vouvry (CH); Baseggio, Marcello, CH-1867 - Ollon (CH)
(74) Mandataire: Meylan, Robert Maurice

(56) Documents cités:
- BE-A- 557 376
- FR-A- 1 091 977
- GB-A- 2 120 685
- US-A- 1 800 265
- US-A- 3 304 748

## Description

La présente invention a pour objet une machine à tricoter rectiligne comprenant un bâti supportant deux fontures disposées selon un dièdre au-dessus du bâti.

On connait de nombreuses machines de ce type, fabriquées depuis plusieurs dizaines d'années. Toutes ces machines ont en commun un bâti présentant une partie rigide en fonte, appelée château, s'étendant à la manière d'une poutre, sous et entre les fontures, d'une extrémité à l'autre de la machine. Ce château présente deux faces obliques usinées avec précision, sur lesquelles reposent les fontures. Ce château n'occupe pas tout l'espace entre les fontures, maise il est évidé pour le passage de la pièce tricotée et le logement du dispositif de tirage. Ce château est destiné à soutenir les fontures dans une position parfaitement rectiligne, de telle sorte que les talons des clavettes des aiguilles logées dans la fonture soient actionnés avec précision par les cames du chariot qui se déplace au-dessus des fontures. Toutefois, compte tenu du seul poids propre du château, celui-ci a tendance à fléchir dans sa partie centrale, c'est-à-dire à présenter une flèche von négligeable, déjà pour une portée entre appuis de 1 mètre, cet effet étant amplifié par les efforts de tirage du tricot et les efforts des cames sur les aiguilles. Ce problème est connu depuis longtemps et on a cherché à le résoudre par divers moyens. Il est par exemple connu de sangler ensemble les pieds du bâti pour exercer une flexion sur le château s'opposant à la flexion due à son poids propre. Dans une machine connue (machine ANVH CNC A 3 de la firme STOLL), on a prévu des câbles de tension pour compenser la flèche. A chaque déplacement de la machine, il est toutefois nécessaire d'effectuer un nouvel ajustement. D'autre part, cet adjustement est délicat et les tensions qu'il est nécessaire d'exercer pour compenser la frèche sont relativement élevées. Ce problème a en outre constitué jusqu'à ce jour une limitation de la longueur des machines.

L'invention a pour but de résoudre ce problème de flexion en realisant un bâti radicalement différent de la conception traditionnelle.

La machine à tricoter selon l'invention est caractérisée par le fait que le bâti comprend deux parties portantes profilées s'étendant horizontalement parallèlement aux fontures, respectivement sensiblement en dessous du bord inférieure de chacune des fontures, et sur lesquelles sont fixés des montants verticaux répartis le long desdites parties profilées et munis à leurs extrémités supérieures de flasques obliques sur lesquels reposent les fontures, ces flasques étant munis de moyens d'adjustement permettant d'ajuster les points d'appui des fonctures sur lesdits flasques.

Contrairement à la conception appliquée pendant des dizaines d'années et admise comme étant la seule valable, le bâti selon l'invention ne présente pas de poutre entre les fontures, mais la partie portante a été divisée en deux et déplacée à l'extérieur de l'espace délimité par les fontures, en-dessous de l'extrémité inférieure de chacune des ces fontures, où l'on dispose de toute la place nécessaire pour réaliser un support rigide et présentant un moment d'inertie suffisant. Les parties profilées sont de préférence non massives et par conséquent relativement légères et ne présentent, sous l'effet de leur poids propre qu'une flèche négligeable, même pour une grande longueur. En outre, l'espace entre les fontures est libéré, de telle sorte qu'il est aisé d'y loger des rouloirs et autres dispositifs de tirage. L'accès à ces dispositifs est également grandement facilité.

L'utilisation de poutres tubulaires, rapportées ou réalisées par pliage de la tôle du bâti, crée en outre des espaces tubulaires fermés le long de la machine où il est possible de loger des câbles et des dispositifs électriques ou mécaniques.

Le résultat le plus frappant est toutefois la suppression de la limitation de la longueur de la machine.

Un autre avantage, non négligeable, est la sensible reduction du coût de fabrication du bâti. Celui-ci peut être réalisé en tôles pliées et soudées, c'est-à-dire par des moyens peut coûteux et n'exigeant pas une grande précision, alors que la fabrication d'un bâti en fonte et son usinage précis constituent des opérations fort coûteuses.

Enfin, les machines sont plus légères sans pour autant que leur stabilité en soit affectée.

En vue des avantages que présente le conception selon l'invention, ou peut s'étonner qu'une telle conception n'ait pas été adoptée depuis longtemps. Ceci est dû sans aucun doute à l'existence de préjugés contre un mode de construction imprécis comme l'est le pliage et le soudage de tôles. Cette imprécision était en contradiction avec la précision exigée dans l'usinage des fonctures et dans le soutient de celle-ci. Il était admis qu'une rigidité suffisante ne pouvait être obtenue qu'au moyen d'une pièce massive, de fonderie, et que la précision ne pouvait être obtenue que par l'usinage de cette pièce de fonderie sur des machinesoutils de précision.

Le dessin annexé représente, à titre d'exemple, une forme d'exécution de l'invention.

La fiture 1 est une vue partielle en coupe transversale selon 1-1 de la figure 2, d'une machine à tricoter rectiligne dont on a représenté schèmatiquement les fontures et le chariot porte-cames.

La figure 2 est une vue en coupe axiale selon II-II de la figure 1, sans chariot porte-cames.

La machine représentée au dessin comprend un bâti en tôle pliée et soudée, dont on a représenté seulement la partie supérieure et centrale. Ce bâti comprend des tôles extérieures 1 et 2 s'étendant de chaque côté parallèlement à l'axe de la machine et repliées deux fois à angle droit à l'intérieure de manière à former deux porois 3, 4, respectivement 5, 6, la section rectangulaire ainsi formée étant fermée par une tôle verticale 7, respectivement 8, ces tôles formant avec les parois 3 et 4, respectivement 5 et 6, deux poutres horizontales 9 et 10. Les parties non représentées des tôles 1, 2, 7 et 8 s'étendent bien entendu jusqu'au sol pour former la partie portante de la machine, ces parties ne présentent aucune caractéristique particulière, sinon qu'elles sont renforcées et entretoisées pour assurer la solidité et la rigidité du bâti. Les poutres 9 et 10 peuvent être également entretoisées ou croisillonnées selon les besoins, mais tout en conservant une relative légèreté. Sur chacune des poutres 9 et 10 sont soudés des montants en acier tel que 11 à 16, distants les uns des autres d'environ 40 cm et se faisant face par paires telles que le montants 11 et 12. Les extrémités supérieures de ces montants sont munies des flasques obliques 17 et 18, ces flasques portant eux-mêmes des paires d'appuis 19, 20, respectivement 21, 22. Ces appuis sont minis de vis axiales accessibles depuis la face inférieure du flasque de manière à permettre de modifier la hauteur des appuis. Sur ces appuis reposent les deux fontures 23 et 24 de la machine dont l'inclinaison est la même que celle des flasques 17 et 18. Les fontures sont fixées par chacune de leurs extrémités sur des supports verticaux 25 et 26 constitués par des plaques en acier ou en fonte. A la figure 1, l'illustration de la machine a été complétée par la représentation schmématique du chariot porte-cames 27 se déplaçant sur deux barres cylindriques longitudinales 28 et 29. On a également représenté, entre les fontures, un dispositif de tirage en continu qui a été décrit en détail dans le brevet CH No 633 334. Ce dispositif de tirage comprend deux cylindriques 30 et 31 entraînés en rotation et entraînant en sens opposé des courroies 32 et 33 passant sur des cylindres de faible diamètre 34 et 35 situés tout près de l'extrémité supérieure des fontures.

A la figure 2 on a représenté volantairement une machine de longueur indéterminée, car la construction selon l'invention permet précisément de réaliser une machine de n'importe quelle longueur. La figure 1 montre clairement que l'inertie du support des fontures qui était jusqu'ici cncentrée dans le château en fontre situé entre les fontures a été déplacée à l'extérieur de l'espace délimité par ces fontures. Dans la zone des poutres 9 et 10 on dispose de tout l'espace voulu et nécessaire pour obtenir un moment statique d'inertie suffisant, c'est-à-dire réaliser des poutres suffisamment rigides. Ces poutres sont en outre relativement légères et présentent un flèche très faible. Les montants, tels que 11 à 16, ne constituent qu'une charge relativement faible sur ces poutres. La hauteur des montants n'a pas besoin d'être déterminée avec précision, les différences de hauteur des points d'appuis pouvant être aisément compensées par les vis équipant les points d'appuis tels que 19 à 22. Aucun élément ne vient en outre encombrer l'espace entre les montants de chaque paire, comme ceci apparaît à la figure 1, ce que permet de loger aisément un dispositif de tirage tel que représenté et en outre d'avoir accès à ce dispositif par le dessous de la machine.

Les poutres 9 et 10 pourraient être réalisées de nombreuses autres mainères en utilisant les modèles connus de la mécanique statique.

Les poutres 9 et 10 peuvent notamment être constituées par des poutres indépendantes, pleines, croisillonnées ou tubulaires. L'intérieure des poutres 9 et 10 peut en outre être utilisé pour le passage de câbles électriques. Les montants pourraient être fixés aux poutres au moyen de boulons. Les moyens d'ajustement des points d'appui pourraient être autres que des vis transversales, par exemple des excentriques ou des cales.

## Revendications

1. Machine à tricoter rectiligne comprenant un bâti (1, 2) supportant deux fontures (23, 24) disposées selon un dièdre au-dessus de bâti, caractérisée par le fait que le bâti comprend deux parties portantes profilées (9, 10) s'étendant horizontalement parallèlement aux fontures, respectivement sensiblement en dessous du bord inférieure de chacune des fontures, et sur lesquelles sont fixés des montants verticaux (11 à 16) répartis le long desdites parties profilées (9, 10) et munis à leurs extrémités supérieures de flasques obliques (17, 18) sur lesquels reposent les fontures, ces flasques étant munis de moyens d'adjustement permettant d'ajuster les points d'appui des fontures sur lesdits flasques.

2. Machine à tricoter selon la revendication 1, caractérisée par le fait que le bâti est au moins en partie en tôle pliée et soudée et que iesdites parties portantes profilées (9, 10) sont formées par un repliage des tôles du bâti.

3. Machine à tricoter selon l'une des revendications 1 ou 2, caractérisée par le fait que les montants verticaux sont soudés aux parties portantes profilées.

4. Machine à tricoter selon l'une des revendications 1 ou 2, caractérisée par le fait que les montants verticaux sont fixés par des boulons sur les parties portantes profilées.

5. Machine selon la revendication 1, caractérisée par le fait que lesdites parties portantes profilées sont constituées par des poutres en acier.

6. Machine à tricoter selon la revendication 1, caractérisée par le fait que lesdites parties portantes profilées sont constituées par des profilés tubulaires.

## Patentansprüche

1. Flachstrickmaschine mit einem Gestell (1, 2) das zwei Nadalbetten (23, 24) trägt, welche nach Art eines Dieders dachförmig über dem Gestell angeordnet sind, dadurch gekennzeichnet, dass das Gestell zwei profilierte Träger (9,10) aufweist, welche horizontal und parallel zu den Nadelbetten unterhalb des jeweiligen unteren Rades jedes dieser Nadelbetten verlaufen und an denen vertikale, entlang dieser profilierten Träger (9, 10) verteilt angeordnete Stützen (11 bis 16) befestigt sind, deren obere Enden mit schrägen Flanschen (17,18) versehen sind, auf denen die Nadelbetten aufliegen und die mit Verstelleinrichtungen versehen sind, welche die Auflagepunkte der Nadelbetten auf diesen Flanschen einzustellen erlauben.

2. Strickmaschine nach Anspruch 1, dadurch gekennzeichnet, dass das Gestell wenigstens teilweise aus gebogenem und verschweisstem Blech besteht und dass die profilierten Träger (9, 10) durch Umbiegen der Gestellbleche gebildet sind.

3. Strickmaschine nach einem der Ansprüche 1 oder 2, dadurch gekennzeichnet, dass die vertikalen Stützen an den profilierten Trägern angeschweisst sind.

4. Strickmaschine nach einem der Ansprüche 1 oder 2, dadurch gekennzeichnet, dass die vertikalen Stützen mittels Bolzen an den profilierten Trägern befestigt sind.

5. Strickmaschine nach Anspruch 1, dadurch gekennzeichnet, dass diese profilierten Träger aus Stahlträgern bestehen.

6. Strickmaschine nach Anspruch 1, dadurchgekennzeichnet, dass diese profilierten Träger aus Rohrprofilen bestehen.

## Claims

1. Rectilinear knitting machine comprising a frame (1, 2) supporting two needle beds (23, 24) arranged dihedrally above the frame, characterized by the fact that the frame comprises two shaped bearing sections (9, 10) extending horizontally parallel to the needle beds, each considerably below the lower edge of the needle beds, and on which are fixed vertical standards (11 to 16) distributed along the said shaped sections (9, 10) and equipped at their upper ends with oblique bearing plates (17, 18) on which the needles beds rest, these bearing plates being equipped with a means of adjustment, allowing adjustment of the support points of the needle beds on the said bearing plates.

2. Knitting machine according to claim 1, characterized by the fact that the frame is at least in part bent and soldered sheets metal and in that the said shaped bearing sections (9, 10) are formed by bending the metal sheets of the frame.

3. Knitting machine according to either of claims 1 and 2, characterized by the fact that the vertical standards are soldered to the shaped bearing sections.

4. Knitting machine according to either of claims 1 and 2, characterized by the fact that the vertical standards are fixed by bolts on to the shaped bearing sections.

5. Machine according to claim 1, characterized by the fact that the said shaped bearing sections consist of steel beams.

6. Knitting machine according to claim 1, characterized by the fact that the said shaped bearing sections consist of tubular shaped pieces.
